# EUROPÄISCHE PATENTSCHRIFT

(11) **EP 0 317 763 B1**
(45) Veröffentlichungstag und Bekanntmachung des Hinweises auf die Patenterteilung: **08.09.1993**
(21) Anmeldenummer: 88117444.5
(22) Anmeldetag: 19.10.1988
(51) Int. Cl.: A47L 21/04

(54) **Besteckreinigungsgerät**
Table-ware cleaning apparatus
Appareil de nettoyage de couverts

(30) Priorität: 21.11.1987 DE 3739458
(43) Veröffentlichungstag der Anmeldung: 31.05.1989
(73) Patentinhaber: Zink, Michael, D-56281 Emmelshausen (DE)
(72) Erfinder: Zink, Michael, D-56281 Emmelshausen (DE)

(56) Entgegenhaltungen:
- DE-C- 3 534 291
- FR-A- 883 044
- FR-A- 2 532 834
- US-A- 2 863 037
- US-A- 3 720 807
- US-A- 3 725 641

## Beschreibung

Die Erfindung bezieht sich auf ein Besteckreinigungsgerät der im Oberbegriff des Patentanspruchs 1 angegebenen Gattung.

Üblicherweise wird zu den Mahlzeiten - abgesehen von mehrgängigen Menüs - das Besteck nur in jeweils einem Exemplar aufgelegt, d. h. ein Messer und ggf. eine Gabel sowie Löffel. Dies gilt für den privaten Bereich genauso wie für die meisten Restaurants, Hotels und Pensionen. Es hat sich jedoch gezeigt, daß dies den Bedürfnissen vieler Menschen gerade beim Frühstück nicht gerecht wird, wenn aufeinanderfolgend Honig, Wurst, Marmelade und dergleichen verzehrt wird, wobei die Reihenfolge natürlich beliebig sein kann. Man ist also gezwungen, mit demselben Messer, an dem die Speisereste des vorhergehenden Brotaufstrichs, beispielsweise einer Nuß-Nougat-Creme, noch anhaften, Wurst oder Käse auf das Brot, bzw. Brötchen zu streichen. Nicht überall besteht die Möglichkeit, für jede Person zwei oder mehr Messer vorzusehen, da dies bereits in vielen Fällen an der Zahl des vorhandenen Bestecks scheitert.

Aus der FR-A- 883 044 ist ein Besteckreinigungsgerät bekannt, das aus einem eine Flüssigkeit aufnehmenden Behälter mit einem Deckel besteht. Der Deckel hat zwei Öffnungen zum Einführen eines Messers und zwischen den beiden Öffnungen befindet sich eine Einrichtung zum Abstreifen von Speiseresten. Dieses Besteckreinigungsgerät ist zwar einfach im Aufbau, es wird dabei jedoch kaltes Wasser benutzt, denn es sind keine Maßnahmen getroffen, das Wasser auf einer bestimmten Temperatur zu halten oder gar zu erwärmen.
In US-A- 3,725,641 ist ein mit Flüssigkeit gefüllter Behälter beschrieben, der aus Metall besteht und mit einer elektrischen Heizeinrichtung versehen ist. Der Behälter befindet sich in einem topfförmigen Kunststoffgehäuse, das ausschließlich von der Öffnung am oberen Rand zugänglich ist, was die Montage- und Reparaturarbeiten erschwert.
Es ist daher die Aufgabe der Erfindung, ein Besteckreinigungsgerät der genannten Art zu schaffen, mit dem die Reinigungswirkung verbessert wird und das servicegerechter gestaltet ist.

Diese Aufgabe wird bei einem Besteckreinigungsgerät der gattungsgemäßen Art durch die kennzeichnenden Merkmale des Anspruchs 1 gelöst.
Die Erfindung zeichnet sich besonders dadurch aus, daß der zwischen Topf und Mantel gebildete Hohlraum wärmeisolierend wirkt. Dieser Ringraum zwischen Mantel und Topf kann zusätzlich mit einem wärmedämmenden Material gefüllt sein.
Das erfindungsgemäße Besteckreinigungsgerät ermöglicht es, daß am Tisch auf einfache Weise jede Person ihr Besteck, insbesondere Messer, von Speiseresten befreien kann, um anschließend das Besteck bei einer anderen Speise , vorzugsweise Brotaufstrich, zu benutzen, ohne daß eine Beeinflussung des Geschmacks der nachfolgend gewählten Speise durch Reste der vorherigen beeinflußt wird. Durch die entsprechend gestaltete Öffnung im Deckel ist problemlos das Einführen eines Messers und das Eintauchen in die Flüssigkeit des Behälters möglich. Ohne in der Flüssigkeit zu verweilen kann das Messer entlang der Einrichtung zum Abstreifen von Speiseresten herausgezogen werden und ist ist damit bereits gereinigt.

Zur leichten Reinigung des Deckels, der die Abstreifeinrichtung beinhaltet, ist dieser lösbar auf dem Behälter befestigt. Die Art der Befestigung kann beispielsweise durch eine reibschlüssige Verbindung, durch ein Gewinde, durch einen Bajonettverschluß oder auf sonstige geeignete Weise erfolgen. Wichtig ist jedoch, daß der Deckel nicht nur lose auf dem Behälter aufliegt, damit beim Abstreifen des Messers entlang der Abstreifeinrichtung der Deckel nicht abgehoben wird.

Um den Topf in dem Mantel zu befestigen und gleichzeitig derart abzudichten, daß kein Wasser aus dem Topf in den Ringraum gelangen kann, kann der Mantel einen radial nach innen gerichteten Bund mit einer koaxial zum Mantel angeordneten Ringnut aufweisen, in die das obere Ende des Topfes gepreßt ist. Die Halterung des Topfes kann aber auch so erfolgen, daß sein oberer Rand an einem radial nach innen gerichteten Vorsprung des Mantels liegt und mit seinem Boden auf Abstützelementen der Fußplatte ruht.

Damit kein Wasser aus dem Topf in den Ringraum zwischen Mantel und Topf gelangen kann, ist nahe dem oberen Ende des Topfes bzw. Mantels eine Gummidichtung eingesetzt.

Eine bevorzugte Ausgestaltung der Heizeinrichtung besteht darin, daß sie mindestens einen PTC-Widerstand umfaßt und der PTC-Widerstand einerseits am Boden des Topfes und andererseits an einer Anschlußplatte anliegt und letztere mittels eines Federelementes auf der Fußplatte abgestützt ist. Diese Maßnahme hat mehrere Vorzüge, die insbesondere darin zu sehen sind, daß PTC-Widerstände als selbstregulierende Heizelemente wirken und der metallische Topf und die Anschlußplatte gleichzeitig als elektrische Kontakte für die PTC-Widerstände dienen. Auf diese Weise ist ein minimaler baulicher Aufwand und gute Funktionsfähigkeit gegeben. Das Federelement sorgt dafür, daß stets eine gute Anlage der Kontaktflächen gewährleistet ist.

Alternativ zu der Beheizung mittels PTC-Widerständen kann auch eine Heizeinrichtung in Form einer elektrischen Heizspirale vorgesehen sein, die einen Teil der Mantelfläche des Topfes umgibt. Derartige Heizspiralen haben eine große Heizleistung, so daß eine rasche Aufheizung des Wassers in dem Topf ermöglicht wird. Da derartige Heizspiralen in der Regel keine selbstregelnden Eigenschaften besitzen, ist es zweckmäßig, einen Temperaturregler vorzusehen. Darüber hinaus ist es von Vorteil, daß ein Schalter vorhanden ist, der zwischen die Heizeinrichtung und ein Anschlußkabel geschaltet ist.

Damit beide Seiten eines Bestecks, bzw. der Klinge eines Messers gleichzeitig gereinigt werden können, wird vorgeschlagen, daß die Einrichtung zum Abstreifen von Speiseresten aus Abstreiflippen besteht, die jeweils zu beiden Seiten von Schlitzen angeordnet sind. Um eine sichere Funktion der Abstreiflippen und eine gute Reinigung des Bestecks zu erreichen, erstrecken sich die Abstreiflippen über die gesamte Länge der Schlitze und die Breite des zwischen den Abstreiflippen verbleibenden Schlitzes ist in der unbetätigten Ausgangslage geringer als die Dicke des zu reinigenden Bestecks. Ein äußerst geringer Herstellungsaufwand für die Abstreiflippen ist dann erreicht, wenn die Abstreiflippen als an dem Deckel und aus dessen Kunststoffmaterial angeformte, dünnwandige Lippen ausgebildet sind.

Die Anordnung der Öffnung zum Einführen des Bestecks sowie der Schlitze mit den Abstreiflippen ist je nach Bedarf unterschiedlich, wobei berücksichtigt werden kann, für wieviel Personen, die gleichzeitig an einem Tisch die Mahlzeit einnehmen, ein solches Besteckreinigungsgerät vorgesehen ist. Eine zweckmäßige Ausgestaltung besteht darin, daß die Öffnung zum Einführen des Bestecks in der Mitte des Deckels und die Schlitze von der Öffnung ausgehend sternförmig angeordnet sind. Zur Erleichterung der Einführung des Messers von der Mitte der Öffnung durch eine seitliche Bewegung in die Schlitze ist es vorteilhaft, daß jeder Schlitz zur Öffnung hin mit einer konischen Erweiterung versehen ist und zwischen zwei benachbarten Erweiterungen die Öffnung bogenförmig gestaltet ist, wobei der Scheitelpunkt des Bogens in die Öffnung hinein gerichtet ist.

Eine alternative Ausgestaltung des Deckels besteht darin, daß zwei Öffnungen zum Einführen des Bestecks vorgesehen sind und jeder Öffnung mindestens ein Schlitz zugeordnet ist. Eine solche Anordnung ist sowohl bei einem runden Besteckreinigungsgerät bzw. Deckel als auch in länglicher Form möglich. Zur raumsparenden Aufteilung sind dabei die Öffnungen diametral gegenüberliegend und die Schlitze parallel zueinander und in entgegengesetzter Richtung verlaufend angeordnet.

In weiterer Ausgestaltung des Erfindungsgegenstandes kann eine Einrichtung zum Schärfen von Messerklingen vorgesehen sein, durch die bei jeder Reinigung des Messers gleichzeitig und ohne zusätzlichen Aufwand für den Benutzer die Messerklinge geschärft wird. Eine solche Einrichtung kann zweckmäßigerweise so gestaltet sein, daß an dem der Öffnung entfernt liegenden Ende des Schlitzes eine Einrichtung zum Schärfen von Messerklingen angeordnet ist, die mindestens einen im bzw. am Material des Deckels befestigten Wetzstahl umfaßt.

Einige Ausführungsbeispiele der Erfindung sind nachstehend anhand der Zeichnung näher erläutert.

In der Zeichnung zeigt:
- Fig. 1: ein Besteckreinigungsgerät mit einer elektrischen Heizeinrichtung,
- Fig. 2: eine Ausschnittvergrößerung des Deckels mit einer Schleifeinrichtung für die Schneide von Messern,
- Fig. 3a und 3 b: eine vergrößerte Darstellung der Einzelheit X aus Fig. 1, einmal mit und einmal ohne eingeführtem Besteck,
- Fig. 4: eine Draufsicht auf einen Deckel des Besteckreinigungsgerätes,
- Fig. 5: eine Ausführungsvariante zu Fig. 4,
- Fig. 6: eine weitere Ausführungsform des Besteckreinigungsgerätes mit elektrischer Heizung,
In Fig. 1 ist ein Besteckreinigungsgerät 1 dargestellt, das im wesentlichen einen Topf 13 aus einem gut wärmeleitenden Material, einen Mantel 14, eine Fußplatte 15 und einen Deckel 10 umfaßt. Der Topf 13 besteht vorzugsweise aus einem nicht korrodierenden Metall bzw. einer Metallegierung und der Deckel 10, der Mantel 14 und die Fußplatte 15 bestehen zweckmäßigerweise aus Kunststoff. Das obere Ende 13* des Topfes 13 ist in eine Nut 16 in einem radial nach innen gerichteten Bund 17 des Mantels 14 gepreßt. Die radial innere Fläche des Mantels 14 weist einen bestimmten Abstand zur zylindrischen Oberfläche des Topfes 13 auf, so daß sich dazwischen ein Ringraum ergibt, der mit einem wärmedämmenden Material 18 gefüllt ist.

Der Mantel 14 ist auf der Fußplatte 15 mittels Einpressen, Schrauben, Klammern oder auf sonstige geeignete Weise lösbar befestigt. An der Unterseite eines Bodens 19 des Topfes 13 ist eine elektrische Heizvorrichtung vorgesehen, die mehrere, parallel geschaltete PTC-Widerstände 20 umfaßt. Die PTC-Widerstände liegen andererseits auf einer Anschlußplatte 21, die mittels eines Federelementes 22 auf der Fußplatte 15 abgestützt ist. Ein elektrisches Anschlußkabel 23 ist durch die Fußplatte 15 geführt und jeweils eine Ader des Anschlußkabels 23 ist mit der Anschlußplatte 21 und dem Topf 13 elektrisch leitend verbunden. Da die PTC-Widerstände 20 in Abhängigkeit der Temperatur die Heizleistung selbst regeln, sind zusätzliche Regler und Schalter sowie Verbindungsleitungen nicht erforderlich. In der Fußplatte 15 sind Entlüftungsöffnungen 24 vorgesehen.

Das obere Ende 13* des Topfes 13 ist durch das Einpressen in die Nut 16 im Wulst 17 abgedichtet, so daß auch beim Überfüllen des Topfes 13 oder durch Neigen kein Wasser in den die elektrische Heizeinrichtung aufnehmenden Raum zwischen Topf 13 und Mantel 14 bzw. Fußteil 15 gelangen kann. Zur geeigneten Abdichtung können auch andere Maßnahmen vorgesehen sein.

Am oberen Ende des Mantels 14 ist ein Deckel 10 angeordnet, in dem eine Öffnung 11 vorgesehen ist, auf deren Form später noch näher eingegangen wird. Der Deckel 10 ist vom Mantel 14 abnehmbar, er muß jedoch reib- oder formschlüssig auf dem Mantel 14 sitzen, damit beim Reinigen des Bestecks der Deckel 10 nicht abgehoben wird.

Zum Reinigen eines Bestecks, beispielsweise eines - in Fig.1 nicht dargestellten - Messers, ist der Topf 13 bis zu einer bestimmten Höhe unweit des Deckels 10 mit heißem oder erwärmtem Wasser gefüllt. Das Messer wird mit seiner Klinge durch einen erweiterten Teil der Öffnung 11 in den Topf 13 eingeführt, dann seitlich zwischen zwei Abstreiflippen bewegt und anschließend zwischen den Abstreiflippen 12 nach oben gezogen, wodurch an der Klinge anhaftende Essensreste entfernt werden.

Fig. 3a und 3b zeigen eine vergrößerte Darstellung der Einzelheit X in Fig. 1. Aus dieser Ansicht ist zu ersehen, daß der Deckel 10 eine Öffnung 11 besitzt, die an bestimmten Stellen zu einem schmalen Schlitz 25 geformt ist, der von sich parallel zu diesem erstreckenden Abstreiflippen 12 begrenzt ist. Die Abstreiflippen können als separat gefertigte Teile aus einem gummielastischen Material an dem Deckel 10 befestigt sein, besonders vorteilhaft ist aber die Ausgestaltung als an dem Deckel 10 aus dessen Kunststoffmaterial angeformte, dünnwandige Abstreiflippen, die somit bei der Herstellung des Deckels ohne zusätzlichen Arbeitsgang entstehen.

Während Fig. 3a die Abstreiflippen in ihrer Normalstellung zeigt, ist in Fig. 3b die Abstreiffunktion der Abstreiflippen 12 dargestellt. Da die Breite des Schlitzes 25 geringer ist als die Dicke einer Messerklinge 26, biegen sich die Abstreiflippen 12 in der Zeichnung gesehen nach oben ) in die Richtung, in der die Messerklinge 26 bewegt wird und streifen aufgrund ihrer guten Anlage zu beiden Seiten der Messerklinge 26 die anhaftenden Speisereste ab. Mit dem Pfeil 27 ist die Bewegungsrichtung der Messerklinge 26 angegeben.

Fig. 4 zeigt eine Draufsicht auf den Deckel 10, der in seiner Mitte die Öffnung 11 aufweist, von der ausgehend sich sternförmig sechs Schlitze 25 erstrecken. Die Schlitze 25 sind jeweils zu beiden Seiten mit Abstreiflippen 12 versehen. Jeder Schlitz 25 ist mit einer konischen Erweiterung 28 zur Öffnung 11 hin versehen, wobei zwischen zwei benachbarten Erweiterungen 28 die Öffnung 11 bogenförmig gestaltet ist. Diese bogenförmige Gestaltung und die konischen Erweiterungen 28 dienen der erleichterten Einführung der Messerklingen in die Schlitze 25. Die Linie II-II zeigt den Schnitt, in dem der Deckel 10 in Fig. 1 dargestellt ist.

Zur Reinigung der Klinge eines Messers wird diese in die zentrale Öffnung 11 eingeführt und - wie in Fig. 1 gezeigt - in das Wasser eingetaucht. Dann erfolgt eine seitliche Bewegung in den Schlitz 25 hinein, bis die Klinge über die gesamte Breite zwischen den Abstreiflippen liegt. Durch Herausziehen des Messers entfernen die Abstreiflippen 12 die an der Klinge befindlichen Speisereste, so daß die Klinge wieder sauber ist.

In Fig. 5 ist die Draufsicht auf eine andere Ausführungsform des Deckels 10 gezeigt, die sich besonders für. Besteckreinigungsgeräte mit geringerem Durchmesser eignet. Dabei sind in dem Deckel 10 zwei Öffnungen 29 vorhanden, denen jeweils ein Schlitz 25 zugeordnet ist, wobei die Schlitze 25 - wie bereits zu der Fig. 1 beschrieben - mit Abstreiflippen 12 ausgestattet sind. Die Reinigung des Messers geschieht auf die zu Fig. 4 beschriebene Weise.

In Fig. 6 ist ein Besteckreinigungsgerät 1 dargestellt, das im wesentlichen aus einem metallischen Topf 30 sowie einer Fußplatte 31 , einem abgestuften Gehäusemantel 32 und einem Deckel 33 besteht. Fußplatte 31 , Gehäusemantel 32 und Deckel 33 bestehen aus Kunststoff. Der Topf 30 ruht mit seinem Boden auf Abstützelementen 34 der Fußplatte 31. Der obere Rand des Topfes 30 liegt an einem radial nach innen gerichteten Vorsprung 35 des Gehäusemantels 32 und an der Außenfläche ist eine Gummidichtung 36 vorgesehen. Die Gummidichtung 36 verhindert das Eindringen von Wasser in einen Hohlraum 37, der zwischen dem Topf 30 und dem Gehäusemantel 32 gebildet ist.

Der Gehäusemantel 32 weist in seinem unteren Bereich eine Stufe 32 auf, so daß der Gehäusemantel 32 in diesem Bereich einen größeren Durchmesser und somit auch größeren Abstand zum Topf 30 besitzt. In diesem Raum mit größerem Abstand befindet sich eine Heizeinrichtung 38 in Form einer elektrischen Heizspirale, deren Enden einerseits mit einem Anschlußkabel 39 und andererseits mit einem Schalter 40 verbunden sind. Der Deckel 33 besitzt - ebenso wie der bereits beschriebene Deckel 10 - eine Öffnung zum Einführen der Klinge eines Messers 42 sowie Abstreiflippen 43 zum Entfernen der Speisereste von der Klinge 41. Die Handhabung zur Reinigung des Messers 42 ist die gleiche, wie sie bereits zu Fig. 1 beschrieben wurde.

Fig. 2 zeigt eine vergrößerte Darstellung eines Ausschnitts des Deckels 33 mit einer Einrichtung zum Schärfen einer Messerklinge. Diese Einrichtung umfaßt einen in das Kunststoffmaterial des Deckels 33 eingebetteten und in den Schlitz 25 hineinragenden Wetzstahl 44. Beim Herausziehen des Messers 42 wird dieses mit der Schneide an dem Wetzstahl 44 entlang gezogen und somit bei jedem Reinigungsvorgang gleichzeitig geschärft.

## Patentansprüche

1. Besteckreinigungsgerät mit einem eine Flüssigkeit aufnehmenden Behälter (13,30), der mit einem auf dem Behälter lösbar befestigten Deckel (10,33) versehen ist, welcher mindestens eine Öffnung (11,29) zum Einführen eines Besteckes, insbesondere eines Messers, und mindestens eine Einrichtung (12,43) zum Abstreifen von Speiseresten aufweist, wobei der Behälter (13,30) ein Topf aus einem gut wärmeleitenden Material ist, dadurch gekennzeichnet, daß eine elektrische Heizeinrichtung (20,38) vorgesehen ist, die in gut wärmeleitender Verbindung mit dem Topf (13, 30) steht, daß der Topf (13,30) von einem vorzugsweise aus Kunststoff bestehenden Mantel (14,32) umgeben ist und der Topf (13, 30) und der Mantel (14, 32) auf einer Fußplatte ( 15, 31) angeordnet bzw. befestigt sind.

2. Besteckreinigungsgerät nach Anspruch 1, dadurch gekennzeichnet, daß der Topf bzw. Behälter (13,30) aus einem Metall besteht.

3. Besteckreinigungsgerät nach einem der vorhergehenden Ansprüche, dadurch gekennzeichnet, daß der Deckel (10,33) lösbar auf dem Behälter bzw. dem Mantel (14,32) befestigt ist.

4. Besteckreinigungsgerät nach einem der vorhergehenden Ansprüche, dadurch gekennzeichnet, daß zwischen dem Mantel (14) und dem Topf (13) ein mit einem wärmedämmenden Material (18) gefüllter Ringraum vorhanden ist.

5. Besteckreinigungsgerät nach einem der vorhergehenden Ansprüche, dadurch gekennzeichnet, daß der Mantel (14) einen radial nach innen gerichteten Bund (17) aufweist und das obere Ende (13*) des Topfes (13) in eine koaxial zum Mantel (14) angeordnete Nut (16) gepreßt ist.

6. Besteckreinigungsgerät nach einem der Ansprüche 1 bis 5, dadurch gekennzeichnet, daß die Heizeinrichtung mindestens einen PTC-Widerstand (20) umfaßt und der PTC-Widerstand einerseits am Boden (19) des Topfes (13) und andererseits an einer Anschlußplatte (21) anliegt und letztere mittels eines Federelementes (22) auf der Fußplatte (15) abgestützt ist.

7. Besteckreinigungsgerät nach einem der Ansprüche 1 bis 5, dadurch gekennzeichnet, daß die Heizeinrichtung eine elektrische Heizspirale (38) umfaßt, die einen Teil der Mantelfläche des Topfes (30) umgibt.

8. Besteckreinigungsgerät nach einem der vorhergehenden Ansprüche, dadurch gekennzeichnet, daß ein Schalter (40) zwischen die Heizeinrichtung und ein Anschlußkabel (39) geschaltet ist.

9. Besteckreinigungsgerät nach einem der Ansprüche 1 bis 4 , dadurch gekennzeichnet, daß der obere Rand des Topfes (30) an einem radial nach innen gerichteten Vorsprung (35) des Mantels (32) liegt und mit seinem Boden auf Abstützelementen (34) der Fußplatte (31) ruht.

10. Besteckreinigungsgerät nach einem der Ansprüche 1 bis 4, dadurch gekennzeichnet, daß zwischen dem Topf (30) und dem Mantel (32), und zwar nahe des oberen Endes, eine Gummidichtung (36) eingesetzt ist.

11. Besteckreinigungsgerät nach einem der vorhergehenden Ansprüche, dadurch gekennzeichnet, daß die Einrichtung zum Abstreifen von Speiseresten aus Abstreiflippen (12,43) besteht, die jeweils zu beiden Seiten von Schlitzen (25) angeordnet sind.

12. Besteckreinigungsgerät nach Anspruch 11, dadurch gekennzeichnet, daß die Abstreiflippen (12,43) sich über die gesamte Länge der Schlitze (25) erstrecken und die Breite des zwischen den Abstreiflippen (12,43) verbleibenden Schlitzes in der Ausgangslage geringer ist als die Dicke des zu reinigenden Bestecks (26,41).

13. Besteckreinigungsgerät nach Anspruch 12, dadurch gekennzeichnet, daß die Abstreiflippen (12,43) als an dem Deckel (10) aus dessen Kunststoffmaterial angeformte, dünnwandige Lippen ausgebildet sind.

14. Besteckreinigungsgerät nach Anspruch 11, dadurch gekennzeichnet, daß die Öffnung (11) zum Einführen des Bestecks in der Mitte des Deckels (10,33) und die Schlitze (25) von der Öffnung (11) ausgehend sternförmig zu dieser angeordnet sind.

15. Besteckreinigungsgerät nach Anspruch 14, dadurch gekennzeichnet, daß jeder Schlitz (25) zur Öffnung (11) hin mit einer konischen Erweiterung (28) versehen ist und zwischen zwei benachbarten Erweiterungen (28) die Öffnung (11) bogenförmig gestaltet ist, wobei der Scheitelpunkt des Bogens in die Öffnung (11) hinein gerichtet ist.

16. Besteckreinigungsgerät nach Anspruch 15, dadurch gekennzeichnet, daß in dem Deckel (10) mindestens zwei Öffnungen (29) zum Einführen des Bestecks vorgesehen sind und jeder Öffnung (29) mindestens ein Schlitz (25) zugeordnet ist.

17. Besteckreinigungsgerät nach einem der Ansprüche 11 bis 16, dadurch gekennzeichnet, daß an dem der Öffnung (11,29) entfernt liegenden Ende des Schlitzes (25) eine Einrichtung zum Schärfen von Messerklingen (26,41) angeordnet ist, die mindestens einen im bzw. am Material des Deckels (10,33) befestigten Wetzstahl (44) umfaßt.

## Claims

1. Cutlery cleaning device with a container (13, 30) accommodating a fluid, which container is provided with a lid (10, 33) secured in a detachable manner to the container, which lid has at least one aperture (11, 29) for the introduction of a piece of cutlery, in particular a knife, and at least one device (12, 43) for wiping off remaining foodstuff, wherein the container (13, 30) is a pot made of a material that conducts heat well, characterised in that an electric heating device (20, 38) is provided, which is in connection with the pot (13, 30) in a manner that conducts heat well, in that the pot (13, 30) is surrounded by a casing (14, 32), advantageously consisting of plastics material, and the pot (13, 30) and the casing (14, 32) are secured to a base plate (15, 31).

2. Cutlery cleaning device according to Claim 1, characterised in that the pot or container (13, 30) consists of a metal.

3. Cutlery cleaning device according to one of the preceding claims, characterised in that the lid (10, 33) is secured detachably to the container or casing (14, 32).

4. Cutlery cleaning device according to any one of the preceding claims, characterised in that between the casing (14) and the pot (13) there is provided an annular chamber filled with a heat-insulating material (18).

5. Cutlery cleaning device according to any one of the preceding claims, characterised in that the casing (14) has a collar (17) which is directed radially inwards, and the upper end (13*) of the pot (13) is pressed into a groove (16) that is arranged coaxial to the casing (14).

6. Cutlery cleaning device according to any one of Claims 1 to 5, characterised in that the heating device comprises at least one PTC resistor (20) and the PTC resistor abuts, on one side, the base (19) of a pot (13), and, on the other side, a connection plate (21), and the latter is supported on the base plate (15) by means of a resilient element (22).

7. Cutlery cleaning device according to any one of Claims 1 to 5, characterised in that the heating device comprises an electrical heating coil (38), which surrounds one part of the casing surface of the pot (30).

8. Cutlery cleaning device according to any one of the preceding claims, characterised in that a switch (40) is provided between the heating device and a connection cable (39).

9. Cutlery cleaning device according to any one of Claims 1 to 4, characterised in that the upper edge of the pot (30) abuts a projection (35) of the casing (32), which projection is directed radially inwards, and rests with its base on supporting elements (34) of the base plate (31).

10. Cutlery cleaning device according to any one of Claims 1 to 4, characterised in that a rubber seal (36) is inserted between the pot (30) and the casing (32) near the upper end.

11. Cutlery cleaning device according to any one of the preceding claims, characterised in that the device for wiping off remaining foodstuffs consists of wiping flaps (12, 43), which are arranged on either side of slits (25) in each case.

12. Cutlery cleaning device according to Claim 11, characterised in that the wiping flaps (12, 43) extend over the entire length of the slit (25) and the width of the slit remaining between the wiping flaps (12, 43) is, in the drawing out position, less than the width of the piece of cutlery (26, 41) to be cleaned.

13. Cutlery cleaning device according to Claim 12, characterised in that the wiping flaps (12, 43) are formed as thin lips integral with the cover (10) of the plastics material of which the cover consists.

14. Cutlery cleaning device according to Claim 11, characterised in that the aperture (11) for introducing the cutlery is arranged in the centre of the cover (10, 33) and the slits (25) extending from the aperture (11) are arranged extending therefrom in a star-like manner.

15. Cutlery cleaning device according to Claim 14, characterised in that each slit (25) is provided with a conical widening (28) towards the aperture (11), and the aperture (11) is formed so as to be arcuate between two adjacent widenings (28), wherein the apex of the arc is directed into the aperture (11).

16. Cutlery cleaning device according to Claim 15, characterised in that at least two apertures (29) for introducing the cutlery are provided in the cover (10), and in that at least one slit (25) is associated with each aperture (29).

17. Cutlery cleaning device according to any one of Claims 11 to 16, characterised in that at the end of the slit that is remote from the aperture (11, 29) there is arranged a device for sharpening knife blades (26, 41), which comprises at least one whetting steel secured in or on the material of the cover (10, 33).

## Revendications

1. Appareil de nettoyage d'ustensiles de table, comprenant un récipient (13, 30) logeant un liquide et comportant un couvercle (10, 33) fixé de manière amovible sur le récipient et comportant au moins un trou (11, 29) d'introduction d'un ustensile de table, en particulier d'un couteau, ainsi qu'au moins un dispositif (12, 43) d'enlèvement par raclage de restes d'aliments, le récipient (13, 30) étant un pot en matériau bon conducteur de la chaleur, caractérisé en ce qu'un dispositif électrique de chauffage (20, 38) qui est prévu est en liaison de bonne conduction thermique avec le pot (13, 30), en ce que le pot (13, 30) est entouré d'une enveloppe (14, 32) de préférence en matière plastique et le pot (13, 30) et l'enveloppe (14, 32) sont disposés ou fixés sur une plaque d'acier (15, 31).

2. Appareil de nettoyage d'ustensiles de table selon la revendication 1, caractérisé en ce que le pot ou le récipient (13, 30) est en métal.

3. Appareil de nettoyage d'ustensiles de table selon l'une des revendications précédentes, caractérisé en ce que le couvercle (10, 33) est fixé de manière amovible sur le récipient ou l'enveloppe (14, 32).

4. Appareil de nettoyage d'ustensiles de table selon l'une des revendications précédentes, caractérisé en ce qu'un espace annulaire rempli de matière d'isolation thermique (18) est présent entre l'enveloppe (14) et le pot (13).

5. Appareil de nettoyage d'ustensiles de table selon l'une des revendications précédentes, caractérisé en ce que l'enveloppe (14) comporte un collet (17) orienté radialement vers l'intérieur et l'extrémité supérieure (13*) du pot (13) est comprimée dans une rainure (16) qui est coaxiale à l'enveloppe (14).

6. Appareil de nettoyage d'ustensiles de table selon l'une des revendications 1 à 5, caractérisé en ce que le dispositif de chauffage comprend au moins une résistance (20) à coefficient positif de température et la résistance à coefficient positif de température est appliquée d'une part contre le fond (19) du pot (13) et d'autre part contre une plaque de connexion (21) et cette dernière prend appui sur la plaque d'assise (15) par l'intermédiaire d'un élément élastique (22).

7. Appareil de nettoyage d'ustensiles de table selon l'une des revendications 1 à 5, caractérisé en ce que le dispositif de chauffage comprend une boucle de chauffage électrique par induction (38) qui entoure une partie de la surface extérieure du pot (30).

8. Appareil de nettoyage d'ustensiles de table selon l'une des revendications précédentes, caractérisé en ce qu'un interrupteur (40) est branché entre le dispositif de chauffage et un câble de connexion (39).

9. Appareil de nettoyage d'ustensiles de table selon l'une des revendications 1 à 4, caractérisé en ce que le bord supérieur du pot (30) est appliqué contre une protubérance (35) de l'enveloppe (32) qui est orientée radialement vers l'intérieur et son fond repose sur des éléments d'appui (34) de la plaque d'assise (31).

10. Appareil de nettoyage d'ustensiles de table selon l'une des revendications 1 à 4, caractérisé en ce qu'une garniture de caoutchouc (36) est logée entre le pot (30) et l'enveloppe (32) et plus particulièrement à proximité du bord supérieur.

11. Appareil de nettoyage d'ustensiles de table selon l'une des revendications précédentes, caractérisé en ce que le dispositif d'enlèvement par raclage des restes d'aliments consiste en languettes de raclage (12, 43) qui sont disposées sur les deux côtés de fentes (25).

12. Appareil de nettoyage d'ustensiles de table selon la revendication 11, caractérisé en ce que les languettes de raclage (12, 43) se prolongent sur la longueur totale des fentes (25) et la largeur de la fente subsistant entre les languettes de raclage (12, 43) en position initiale est inférieure à l'épaisseur de l'ustensile de table à nettoyer (26, 41).

13. Appareil de nettoyage d'ustensiles de table selon la revendication 12, caractérisé en ce que les languettes de raclage (12, 43) sont conformées en languettes minces venues de moulage avec la matière plastique du couvercle (10).

14. Appareil de nettoyage d'ustensiles de table selon la revendication 11, caractérisé en ce que le trou (11) d'introduction de l'ustensile de table est disposé dans le milieu du couvercle (10, 33) et les fentes (25) partent en étoile du trou (11).

15. Appareil de nettoyage d'ustensiles de table selon la revendication 14, caractérisé en ce que chaque fente (25) comporte un élargissement (28) qui est conique vers le trou (11) et le trou (11) est en forme d'arc entre deux élargissements voisins (28), le sommet de l'arc étant orienté vers le trou (11).

16. Appareil de nettoyage d'ustensiles de table selon la revendication 15, caractérisé en ce qu'au moins deux trous (29) d'introduction d'un ustensile de table sont prévus dans le couvercle (10) et au moins une fente (25) est combinée avec chaque trou (29).

17. Appareil de nettoyage d'ustensiles de table selon l'une des revendications 11 à 16, caractérisé en ce qu'un dispositif d'aiguisage d'une lame de couteau (26, 41) est disposé à l'extrémité de la fente (25) qui est à l'opposé de celle du trou (11, 29) et comprend au moins un affiloir (44) fixé dans ou sur la matière du couvercle (10, 33).
